# EUROPÄISCHE PATENTANMELDUNG

(11) **EP 4 644 784 A1**
(43) Veröffentlichungstag der Anmeldung: **05.11.2025**
(21) Anmeldenummer: 25166033.8
(22) Anmeldetag: 25.03.2025
(51) Int. Cl.: F24C 15/20

(54) **HAUSHALTSGERÄTEVORRICHTUNG**

(30) Priorität: 02.05.2024 DE 102024204113
(71) Anmelder: BSH Hausgeräte GmbH, 81739 München (DE)
(72) Erfinder: Kühn, Tobias, 76456 Kuppenheim (DE); Herbst, Jens, 75015 Bretten (DE); Wackwitz, Paul, 75015 Bretten (DE); Thumm, Andreas, 75015 Bretten (DE)

(57) **Zusammenfassung**

Die Erfindung betrifft eine Haushaltsgerätevorrichtung (10) zu einem Auffangen von Flüssigkeit (F) aus einem Dunstabzug (50), mit einem Reservoir (12), welches zu einer Anordnung unterhalb des Dunstabzugs (50) und unterhalb eines Kochfelds (52) sowie zum Auffangen und zu einer Lagerung der Flüssigkeit (F) eingerichtet ist. Die Erfindung betrifft ferner ein Haushaltsgerätesystem (54) mit der Haushaltsgerätevorrichtung (10) und mit dem Dunstabzug (50), welche oberhalb des Reservoirs (12) angeordnet ist und welcher einen Abluftausgang aufweist, der strömungstechnisch mit dem Reservoir (12) verbunden ist.

## Beschreibung

Die vorliegende Erfindung betrifft eine Haushaltsgerätevorrichtung nach Anspruch 1 und Haushaltsgerätesystem nach Anspruch 13.

Kochfelder mit integriertem Kochmuldenabzug zur Absaugung von Wrasen, Kochdämpfen, Rauch und/oder Gerüchen sind bekannt. Das Aufsaugen erfolgt über eine Einlassöffnung in einer Kochfeldplatte und wird durch ein eingebautes Gebläse bewirkt. Hierbei kann es vorkommen, dass Flüssigkeit, beispielsweise Wasser, in die Einlassöffnung gelangt. Kleine Mengen werden in dem Muldenabzug aufgefangen. Treten jedoch größere Mengen von Flüssigkeit in den Einlass ein, gibt der Kochmuldenabzug diese wieder ab. Die eingetretene Flüssigkeit folgt im Kochfeld einer Verrohrung zu einem Luftauslass. Je nach Anordnung des Luftauslasses tritt die Flüssigkeit zu einem Küchenunterschrank, zu einem Fußboden oder zu einer Küchenfront aus. Ein solcher Austritt von Flüssigkeit ist unerwünscht und kann zu Beschädigungen eines umliegenden Küchenbereichs führen. Dieser Sachverhalt stellt ein Markthindernis für Kochfelder mit Kochmuldenabzug dar.

Der Erfindung liegt insbesondere aber nicht beschränkt darauf die Aufgabe zugrunde, eine Haushaltsgerätevorrichtung vorteilhaft weiterzuentwickeln. Die Aufgabe wird gelöst durch die Merkmale der Ansprüche 1 und 13, während bevorzugte Ausgestaltungen und Weiterentwicklungen der Erfindung den Unteransprüchen und der Beschreibung zu entnehmen sind.

Es wird eine Haushaltsgerätevorrichtung zum Auffangen von Flüssigkeit aus einem Dunstabzug, insbesondere einem Kochmuldenabzug, vorgeschlagen, mit einem Reservoir, welches zu einer Anordnung unterhalb des Dunstabzugs und unterhalb eines Kochfelds sowie zum Auffangen und zu einer Lagerung der Flüssigkeit eingerichtet ist.

Hierdurch kann eine vorteilhaft weiterentwickelte Haushaltsgerätevorrichtung bereitgestellt werden. Insbesondere können Wasserschäden an einem angrenzenden Küchenbereich verhindert werden und einem Nutzer kann eine Angst vor einem Eintritt von Wasser in einen Dunstabzug genommen werden.

Die Haushaltsgerätevorrichtung kann dabei eine Erweiterung eines Dunstabzugs bilden oder ein Teil, insbesondere einer Unterbaugruppe, eines Dunstabzugs sein, wobei die Haushaltsgerätevorrichtung zusätzlich ein Gebläse, insbesondere ein Gebläserad und einen Gebläsemotor zu einem Antrieb des Gebläserads, eine Steuereinheit, eine Bedieneinheit und/oder eine Leuchteinheit aufweisen kann. Der Dunstabzug kann als Abzugshaube oder als Kochmuldenabzug ausgeführt sein, wobei letzterer Teil des Kochfelds und in dieses integriert sein könnte. Der Dunstabzug kann dazu eingerichtet sein, Kochdünste und/oder Wrasen mit einem hohen Fett- und/oder Ölanteil abzusaugen und/oder zu filtrieren.

Die Haushaltsgerätevorrichtung kann eine Verrohrung von dem Dunstabzug zu dem Reservoir aufweisen. Die Verrohrung kann von dem Dunstabzug zu einem Küchenmöbel und/oder innerhalb eines Küchenmöbels, insbesondere zu einem Sockelbereich des Küchenmöbels, wie beispielsweise zu einem Sockelbereich eines Unterschrankes, verlaufen. Die Verrohrung kann durch einen Flachkanal gebildet sein. Die Verrohrung kann ein kontinuierliches Gefälle aufweisen. Die Verrohrung kann dazu eingerichtet sein, eine Fluidströmung, insbesondere Flüssigkeiten, wie beispielsweise Wasser, Öle und/oder Kondenswasser, zu leiten. Die Verrohrung kann mit einem gekrümmten Kanalabschnitt ausgebildet sein, um eine Fluidströmung in einer Betriebsstellung von einer vertikalen Richtung in eine horizontale Richtung zu leiten.

Die Haushaltsgerätevorrichtung kann dazu eingerichtet sein, eine einfließende Flüssigkeit aufzunehmen. Solch eine einfließende Flüssigkeit ist typischerweise Wasser, kann allerdings beispielsweise auch Öl oder jede andere Flüssigkeit sein. Die abgesaugten Kochdünste und/oder Wrasen, insbesondere gefilterte Kochdünste und/oder Wrasen, und/oder einfließende Flüssigkeiten bilden eine in die Haushaltsgerätevorrichtung einströmende Fluidströmung. Die Haushaltsgerätevorrichtung kann dazu eingerichtet sein, eine einfließende Flüssigkeit von dem Dunstabzug aufzunehmen. Die Haushaltsgerätevorrichtung kann mit einer Verrohrung des Dunstabzugs verbindbar sein.

Das Reservoir kann als Behälter ausgebildet sein. Das Reservoir kann als nach oben offener Behälter ausgebildet sein. Das Reservoir kann insbesondere als Wanne ausgebildet sein. Das Reservoir kann beckenförmig oder kastenförmig ausgebildet sein. Das Reservoir kann einen Aufnahmeabschnitt umfassen, der dazu eingerichtet ist, Flüssigkeit aufzunehmen und zu speichern. Der Aufnahmeabschnitt kann beispielsweise aus Kunststoff, Metall oder einer Kombination daraus gebildet ist. Der Aufnahmeabschnitt kann ein Mindestvolumen von 500 ml, 1 l, 2 l oder 3 l aufweisen.

Unter "eingerichtet" soll speziell ausgestattet und/oder programmiert verstanden werden. Darunter, dass eine Einheit dazu eingerichtet ist, eine bestimmte Funktion wahrzunehmen, soll verstanden werden, dass die Einheit diese Funktion in zumindest einem Betriebszustand auch tatsächlich wahrnimmt.

Die Begriffe "oberhalb", "unterhalb", "unten" und "oben" beziehen sich jeweils auf die übliche Einbaulage der Haushaltsgerätevorrichtung. Die genannten Begriffe sind insbesondere bezüglich der Schwerkraftrichtung zu verstehen.

Ferner wird vorgeschlagen, dass das Reservoir zu einer Einbringung in ein Küchenmöbel, vorzugsweise in einen Sockelbereich des Küchenmöbels, eingerichtet sein kann. Durch eine Einbringung in ein Küchenmöbel, insbesondere in einen Sockelbereich des Küchenmöbels, kann eine gute Zugänglichkeit und eine effiziente Nutzung eines Bauraums im Küchenbereich ermöglicht werden.

Die Haushaltsgerätevorrichtung kann ein Gehäuse umfassen, an oder in welchem das Reservoir angeordnet ist. Vorzugsweise hat die Haushaltsgerätevorrichtung ein Gehäuse, in welches das Reservoir einbringbar ist. Hierdurch kann das Reservoir durch einen Nutzer entnommen werden, um das Reservoir zu entleeren. Insbesondere kann das Reservoir schubladenartig in das Gehäuse einbringbar sein. Das Gehäuse kann Führungsschienen zum Einbringen und Tragen des Reservoirs aufweisen. Die Führungsschienen können dazu eingerichtet sein, das Reservoir im eingebrachten Zustand aufliegend zu tragen. Alternativ oder zusätzlich könnend die Führungsschienen dazu eingerichtet sein, dass Reservoir im eingebrachten Zustand hängend zu tragen. Die Haushaltsgerätevorrichtung kann einen Verriegelungsmechanismus aufweisen, mittels welchem das Reservoir in dem Gehäuse fixierbar ist. Der Verriegelungsmechanismus kann durch eine Schnappverbindung oder eine Rastverbindung zwischen dem Gehäuse und dem Reservoir gebildet sein. Bevorzugt ist das Reservoir werkzeuglos von dem Gehäuse lösbar. Die Führungsschienen können jeweils eine Führungsfläche zum geführten Einbringen des Reservoirs aufweisen. Das Reservoir hat vorzugsweise einen Griff. Der Griff ist vorzugsweise so angeordnet, dass das Reservoir im entnommenen Zustand an dem Griff hochkant getragen werden kann. Ein schubladenartiges Einbringen und Entnehmen des Reservoirs und insbesondere der Griff vereinfacht die Handhabung bei der Entleerung.

Ferner wird vorgeschlagen, dass das Gehäuse einen Einlass zu einer Aufnahme einer die Flüssigkeit umfassenden Fluidströmung aus dem Dunstabzug und einen Auslass zur Abgabe zumindest eines Teils der Fluidströmung an eine Umgebung aufweist. Hierdurch kann eine unbeabsichtigte, in den Dunstabzug eingetretene Flüssigkeit, die Teil einer Fluidströmung aus dem Dunstabzug sein kann, aufgefangen werden, ohne dabei den verbleibenden Teil der Fluidströmung, insbesondere Luft, zu beeinträchtigen. Der Einlass kann mit der Verrohrung, insbesondere mit dem Flachkanal verbunden sein. Der Auslass kann als eine durch mehrere Rippen unterteilte Öffnung gebildet sein. Die mehreren Rippen können vertikal ausgerichtet sein.

Vorzugsweise hat die Haushaltsgerätevorrichtung eine Trenneinheit, welche in dem Gehäuse angeordnet und dazu eingerichtet ist, die Flüssigkeit von der Fluidströmung in das Reservoir zu trennen. Hierdurch kann das Auffangen der Flüssigkeit unterstützt werden.

Des Weiteren wird vorgeschlagen, dass das Gehäuse einen Strömungskanal ausbildet, welcher sich von dem Einlass zu dem Auslass erstreckt, und das Reservoir unter dem Strömungskanal angeordnet ist. Der Strömungskanal ist im Betriebszustand vorzugsweise zumindest im Wesentlichen horizontal ausgerichtet. Hierdurch kann die Schwerkraft das Auffangen der Flüssigkeit in das Reservoir unterstützen.

Vorzugsweise kann die Trenneinheit eine Trennlamelle umfassen, die die Flüssigkeit in das Reservoir ableiten kann. Hierdurch kann verhindert werden, dass die Flüssigkeit zu dem Auslass des Gehäuses gelangt. Die Trennlamelle kann zu einer durch den Strömungskanal definierten Strömungsrichtung geneigt ausgebildet sein. Die Trennlamelle kann plattenförmig gebildet sein. Die Trennlamelle kann gekrümmt gebildet sein.

Ferner kann die Trenneinheit einen Gitterabschnitt zum Trennen der Flüssigkeit aufweisen. Hierdurch kann eine Öffnungsfläche der Trenneinheit zur Aufnahme der Flüssigkeit erhöht werden. Die Trenneinheit und ein Reservoirboden des Reservoirs können dabei einen doppelten Boden des Reservoirs bilden. Die Trenneinheit kann integral mit dem Gehäuse gebildet oder mit dem Gehäuse lösbar verbunden sein. Alternativ dazu kann die Trenneinheit integral mit dem Reservoir gebildet oder mit dem Reservoir lösbar verbunden sein. Die Trenneinheit kann durch eine Schnappverbindung mit dem Gehäuse oder dem Reservoir lösbar verbunden sein. Die Trenneinheit kann mit dem Gehäuse oder dem Reservoir stoffschlüssig verbunden sein.

Des Weiteren wird vorgeschlagen, dass das Reservoir eine längliche Öffnung zur Aufnahme der Flüssigkeit aufweist. Hierdurch kann bei der Entnahme des Reservoirs durch einen Nutzer ein ungewolltes Austreten der Flüssigkeit verhindert werden. Die längliche Öffnung kann schlitzartig gebildet sein.

Vorzugsweise kann die längliche Öffnung durch teilweise überlappende Reservoirwände des Reservoirs begrenzt sein. Hierdurch kann ein ungewolltes Austreten von Flüssigkeit bei der Entnahme des Reservoirs durch einen Nutzer zuverlässig verhindert werden. Die teilweise überlappenden Reservoirwände können eine angewinkelte Ablaufrinne zum Entleeren des Reservoirs bilden. Die längliche Öffnung ist vorzugsweise derart angeordnet, dass bei einem Tragen des Reservoirs an dem Griff keine Flüssigkeit austritt. Das Reservoir kann auseinanderbaubar ausgebildet sein. Das Reservoir kann einen Reservoirwandabschnitt umfassen, der aufklappbar ist. Hierdurch kann ein Inneres des Reservoirs einfach gereinigt werden. Das Reservoir kann spülmaschinenfest sein. "Spülmaschinenfest" kann bedeuten, dass das Reservoir eine Vielzahl von Spülgängen, beispielsweise mindestens 400 Spülgänge, in einer Geschirrspülmaschine übersteht, ohne dabei Schaden zu nehmen.

Vorteilhaft sind das Reservoir und die Trenneinheit integral ausgebildet. Insbesondere vorteilhaft bildet eine der überlappenden Reservoirwände die Trennlamelle. Hierdurch kann eine besonders kompakte Vorrichtung bereitgestellt werden

Ferner wird vorgeschlagen, dass die Haushaltsgerätevorrichtung ein Flüssigkeitsstandmessmittel, beispielsweise ein Wasserkontaktsensor, zu einem Ermitteln eines Flüssigkeitsstands im Reservoir aufweist. Hierdurch kann ein Nutzer über den Flüssigkeitsstand des Reservoirs informiert werden, sodass das Reservoir bei Bedarf entleert werden kann. Das Flüssigkeitsstandmessmittel kann dazu eingerichtet sein, den Flüssigkeitsstand kontinuierlich zu erfassen. Das Flüssigkeitsstandmessmittel kann insbesondere dazu eingerichtet sein, den Flüssigkeitsstand mittels mechanischer Messung, Leitfähigkeitsmessung, kapazitiver Messung oder optischer Messung zu erfassen. Das Reservoir kann einen elektrisch leitenden Reservoirwandabschnitt umfassen. Das Flüssigkeitsstandmessmittel kann eine im Inneren des Reservoirs angeordnete Sonde umfassen, die mit dem elektrisch leitenden Reservoirwandabschnitt einen elektrischen Kondensator bildet, um den Flüssigkeitsstand mittels kapazitiver Messung zu messen. Das Flüssigkeitsstandmessmittel kann autonom betreibbar eingerichtet sein. Das Flüssigkeitsstandmessmittel ist vorzugsweise batteriebetrieben. Das Flüssigkeitsstandmessmittel kann dazu eingerichtet sein, visuelle und/oder akustische Signale auszugeben. Hierdurch kann der Nutzer über den Flüssigkeitsstand einfach verständlich informiert werden, und insbesondere die Aufmerksamkeit des Nutzers auf ein notwendiges Entleeren gelenkt werden.

Ferner wird ein Haushaltsgerätesystem mit der Haushaltsgerätevorrichtung und dem Dunstabzug, welcher oberhalb des Reservoirs angeordnet ist und welcher einen Abluftausgang aufweist, der strömungstechnisch mit dem Reservoir verbunden ist vorgeschlagen. Die strömungstechnische Verbindung kann durch die Verrohrung der Haushaltsgerätevorrichtung von dem Dunstabzug zu dem Reservoir bereitgestellt werden, wodurch eine Aufnahme der Flüssigkeit auch außerhalb des Betriebs des Dunstabzugs sicher erfolgen kann. Das Haushaltsgerätesystem kann das Kochfeld umfassen, welches oberhalb des Reservoirs angeordnet ist und welches den Dunstabzug aufweist.

Die hierin offenbarten Vorrichtungen, Systeme und Verfahren sollen hierbei nicht auf die oben beschriebene Anwendung und Ausführungsform beschränkt sein. Insbesondere können diese zu einer Erfüllung einer hierin beschriebenen Funktionsweise eine von einer hierin genannten Anzahl von einzelnen Elementen, Bauteilen und Einheiten sowie Verfahrensschritten abweichende Anzahl aufweisen. Zudem sollen bei den in dieser Offenbarung angegebenen Wertebereichen auch innerhalb der genannten Grenzen liegende Werte als offenbart und als beliebig einsetzbar gelten.

Es wird insbesondere darauf hingewiesen, dass alle in Bezug auf eine Vorrichtung beschriebenen Merkmale und Eigenschaften, aber auch Verfahrensweisen, sinngemäß auf Verfahren übertragbar und im Sinne der Erfindung einsetzbar und als mitoffenbart gelten. Gleiches gilt auch in umgekehrter Richtung. Das bedeutet, dass auch in Bezug auf Verfahren genannte, bauliche also vorrichtungsgemäße Merkmale im Rahmen der Vorrichtungsansprüche berücksichtigt, beansprucht und ebenfalls zur Offenbarung gezählt werden können.

Im Folgenden wird die vorliegende Erfindung anhand der beigefügten Figuren beispielhaft beschrieben. Die Zeichnung, die Beschreibung und die Ansprüche enthalten zahlreiche Merkmale in Kombination. Der Fachmann wird die Merkmale zweckmäßigerweise auch einzeln betrachten und im Rahmen der Ansprüche sinnvoll in Kombination verwenden.

Falls von einem bestimmten Objekt mehr als ein Exemplar vorhanden ist, ist ggf. nur eines davon in den Figuren und in der Beschreibung mit einem Bezugszeichen versehen. Die Beschreibung dieses Exemplars kann entsprechend auf die anderen Exemplare von dem Objekt übertragen werden. Sind Objekte insbesondere mittels Zahlenwörtern, wie beispielsweise erstes, zweites, drittes Objekt etc. benannt, dienen diese der Benennung und/oder Zuordnung von Objekten. Demnach können beispielsweise ein erstes Objekt und ein drittes Objekt, jedoch kein zweites Objekt umfasst sein. Allerdings könnten anhand von Zahlenwörtern zusätzlich auch eine Anzahl und/oder eine Reihenfolge von Objekten ableitbar sein.

Es zeigen:
- Fig. 1: eine perspektivische Ansicht eines Haushaltsgerätesystem aufweisend eine Haushaltsgerätevorrichtung, ein Kochfeld und einen Dunstabzug, welcher in das Kochfeld integriert ist,
- Fig. 2: eine perspektivische Ansicht eines Teils der Haushaltsgerätevorrichtung,
- Fig. 3: eine seitliche Schnittdarstellung des Teils der Haushaltsgerätevorrichtung,
- Fig. 4: eine seitliche Schnittdarstellung einer Haushaltsgerätevorrichtung nach einer weiteren Ausführungsform und
- Fig. 5: eine seitliche Schnittdarstellung eines Reservoirs der Haushaltsgerätevorrichtung aus Fig. 4 in einem entnommenen Zustand.

Figur 1 zeigt ein Haushaltsgerätesystem 54 mit einer Haushaltsgerätevorrichtung 10, mit einem Kochfeld 52 und mit einem Dunstabzug 50 in einer perspektivischen Ansicht. Der Dunstabzug 50 ist in das Kochfeld 52 integriert, sodass der Dunstabzug 50 als ein Kochmuldenabzug ausgebildet ist. Die Haushaltsgerätevorrichtung 10 ist eine Erweiterung des Kochfelds 52 und/oder des Dunstabzugs 50. Der Dunstabzug 50 umfasst ein Gebläse, eine Steuereinheit und eine Bedieneinheit, welche nicht einzeln dargestellt sind.

Der Dunstabzug 50 kann Wrasen S absaugen, die beim Kochen mit dem Kochfeld 52 entstehen. Ohne den Dunstabzug 52 können sich die Wrasen S an benachbarte Wand- und Deckenoberflächen niederschlagen. Der Dunstabzug 52 kann ein eingesaugtes Fluid, einschließlich den Wrasen S, filtern, um dieses in einem Umluftbetrieb des Dunstabzugs 50 aufzubereiten. Bei dem Umluftbetrieb wird das gefilterte Fluid, insbesondere die gefilterten Wrasen S, wieder an einen das Kochfeld 52 umgebenen Raum abgegeben. Üblicherweise werden die Wrasen S bei dem Umluftbetrieb durch einen Fettfilter und einen Geruchsfilter geleitet, um ein gefiltertes, insbesondere fettfreies und geruchsloses, Fluid an den umgebenen Raum abzugeben. Zum Aufnehmen der Wrasen S weist der Dunstabzug 50 eine Ansaugöffnung 51 in einer Kochplatte 53 des Kochfelds 52 auf, durch welche die Wrasen S mittels einer Saugwirkung des Gebläses in ein Inneres des Dunstabzugs 50 geleitet werden.

Die Ansaugöffnung 51 ist als rechteckige Aussparung gebildet, wobei beliebige andere Formen denkbar wären. In die Ansaugöffnung 51 kann eine Flüssigkeit F einfließen, insbesondere unbeabsichtigt, beispielsweise überkochende oder verschüttete Flüssigkeit F, oder durch spielende Kinder. Eine solche Flüssigkeit F ist typischerweise Wasser oder eine Flüssigkeit F mit hohem Wasseranteil.

In einem Kochbetrieb besteht die von dem Dunstabzug 50 über die Ansaugöffnung 51 aufgenommene Fluidströmung aus den Wrasen S. Im Falle eines ungewollten Einfließens von Flüssigkeit F in die Ansaugöffnung 51 während des Kochbetriebs, kann die Fluidströmung aus den Wrasen S und der Flüssigkeit F bestehen. Sollte außerhalb eines Kochbetriebs Flüssigkeit in die Ansaugöffnung 51 eindringen, kann die Fluidströmung lediglich aus der Flüssigkeit F bestehen.

Die Haushaltsgerätevorrichtung 10 ist strömungstechnisch mit dem Dunstabzug 50 verbunden und nimmt die in die Ansaugöffnung 51 einfließende Flüssigkeit F auf. Die Haushaltsgerätevorrichtung 10 umfasst eine Verrohrung 13 von dem Dunstabzug 50 zu dem Reservoir 12. Die Verrohrung 13 verläuft von dem Dunstabzug 50 zu einem Sockelbereich 58 eines Küchenmöbels 56 und ist als Flachkanal ausgeführt, wobei die Verrohrung 13 auch durch andere Kanäle mit beliebigem Kanalquerschnitt gebildet sein kann. Das Küchenmöbel 56 ist vorliegend als Unterschrank ausgeführt. Der Sockelbereich 58 bildet hierbei einen Bereich, in dem sich üblicherweise Füße des Küchenmöbels befinden, welche die einen Sockel des Küchenmöbels darstellen. Die Verrohrung 13 verläuft in einer Betriebsstellung im Wesentlichen senkrecht und hat einen gekrümmten Kanalabschnitt 17, um die Fluidströmung S, F einer Betriebsstellung von einer vertikalen Richtung in eine horizontale Richtung zu leiten.

Fig. 2 zeigt eine perspektivische Ansicht eines Teils der Haushaltsgerätevorrichtung 10. Die Haushaltsgerätevorrichtung 10 ist mit einem Reservoir 12 versehen, welches zu einer Anordnung unterhalb des Dunstabzugs 50 und unterhalb eines Kochfelds 52 sowie zum Auffangen und zu einer Lagerung der Flüssigkeit F eingerichtet ist. Die Haushaltsgerätevorrichtung 10 hat ein Gehäuse 14, in welches das Reservoir 12 schubladenartig einbringbar ist. Fig. 2 zeigt die Haushaltsgerätevorrichtung 10 mit eingebrachtem Reservoir 12. Das Reservoir 12 kann beispielhaft mittels zwei nicht dargestellter Führungsschienen des Gehäuses 14 eingebracht und getragen werden. Das Reservoir 12 kann dabei in dem eingebrachten Zustand auf den Führungsschienen aufliegend getragen werden.

Das Reservoir 12 hat einen Griff 30 zum Entnehmen des Reservoirs 12 aus dem Gehäuse 14. Das Reservoir 12 ist in den Sockelbereich 58 des Küchenmöbels 56, an dem das Haushaltsgerätesystem 54 installiert ist, einbringbar ausgestaltet (vgl. Fig. 1). Das Gehäuse 14 hat einen Einlass 16 (siehe Fig. 3 und Fig. 4) zu einer Aufnahme einer die Flüssigkeit F umfassenden Fluidströmung S, F aus dem Dunstabzug 50 und einen Auslass 18 zur Abgabe zumindest eines Teils der Fluidströmung S an eine Umgebung. Der Einlass 16 ist strömungstechnisch mit dem Dunstabzug 50 verbunden und lässt die gefilterte Fluidströmung S, F von dem gekrümmten Kanalabschnitt 17 der Verrohrung 13, in das Gehäuse 14 einströmen.

Der Auslass 18 ist als eine durch mehrere Rippen 38 unterteilte Öffnung gebildet. Die mehreren Rippen 38 sind beispielsweise vertikal ausgerichtet.

Fig. 3 zeigt eine seitliche Schnittdarstellung des Teils der Haushaltsgerätevorrichtung 10. Die Haushaltsgerätevorrichtung 10 hat eine Trenneinheit 20, welche in dem Gehäuse 14 angeordnet und dazu eingerichtet ist, die Flüssigkeit F von der Fluidströmung S, F in das Reservoir 12 zu trennen. Die Flüssigkeit F der Fluidströmung S, F fließt also in das Reservoir 12 ab, wohingegen die gefilterten Wrasen S der Fluidströmung S, F durch den Auslass 18 ausströmen. Die in den Dunstabzug 50 eingetretene Flüssigkeit F kann somit aufgefangen werden, ohne dabei den verbleibenden Teil der Fluidströmung S zu beeinträchtigen. Die Fluidströmung S, F ist in Fig. 3 durch Pfeile dargestellt. Die Wrasen S sind durch Pfeile mit durchgezogener Linie dargestellt. Die Flüssigkeit F ist durch Pfeile mit gestrichelter Linie dargestellt.

Das Gehäuse 14 bildet einen Strömungskanal 22 aus, welcher sich von dem Einlass 16 zu dem Auslass 18 erstreckt. Das Reservoir 12 ist unter dem Strömungskanal 22 angeordnet. Der Strömungskanal 22 ist im Betriebszustand im Wesentlichen horizontal ausgerichtet. Die Trenneinheit 20 kann die Flüssigkeit F mithilfe der Schwerkraft in das Reservoir 12 trennen. Die in Fig. 3 dargestellte Trenneinheit 20 umfasst einen Gitterabschnitt zum Trennen der Flüssigkeit F. Die Trenneinheit 20 und ein Reservoirboden 36 des Reservoirs 12 bilden dabei einen doppelten Boden des Reservoirs 12. Das Reservoir 12 ist beckenförmig und separat von der Trenneinheit 20 ausgebildet. Die Trenneinheit 20 ist beispielhaft mit dem Reservoir 12 durch eine Schnappverbindung lösbar verbunden. Die Trenneinheit 20 kann auch mit dem Gehäuse 14 lösbar verbunden sein oder mit einem von beiden integral ausgebildet sein. Das Reservoir 12 ist zudem spülmaschinenfest gebildet und kann zur Reinigung eine Vielzahl von Spülgängen in einer Haushaltsspülmaschine überstehen, ohne dabei Schaden zu nehmen.

Die Haushaltsgerätevorrichtung 10 kann also die Flüssigkeit F aufnehmen, sodass diese nicht zu einem angrenzenden Küchenabschnitt, wie beispielsweise einem Küchenunterschrank, gelangt und dort Wasserschäden verursachen kann. Durch das Auffangen der Flüssigkeit F sieht ein Nutzer des Haushaltsgerätesystems 54 keine Gefahr bei einem Eintreten von Flüssigkeit F.

Fig. 4 zeigt eine seitliche Schnittdarstellung einer Haushaltsvorrichtung 10 nach einer weiteren Ausführungsform und Fig. 5 zeigt eine seitliche Schnittdarstellung eines Reservoirs 12 der Haushaltsgerätevorrichtung 10 nach der weiteren Ausführungsform in einem entnommenen Zustand. Die Haushaltsvorrichtung 10 nach der weiteren Ausführungsform entspricht weitestgehend der zuvor beschriebenen Haushaltsgerätevorrichtung 10, wobei ein Reservoir 12 und eine Trenneinheit 20 sich jedoch vom vorherigen Ausführungsbeispiel unterscheiden. Bezüglich der Beschreibung kann auch auf die obigen Ausführungen verwiesen werden.

Das in Fig. 4 und Fig. 5 dargestellte Reservoir 12 ist zu einer Einbringung in das Gehäuse 14 ausgebildet und hat eine längliche Öffnung 28 zur Aufnahme der Flüssigkeit F. Die längliche Öffnung 28 ist durch teilweise überlappende Reservoirwände 32 begrenzt, die im Wesentlichen zueinander parallel verlaufen. Die teilweise überlappenden Reservoirwände 32 bilden im Bereich der länglichen Öffnung 28 eine angewinkelte Ablaufrinne, um die im Reservoir 12 aufgenommene Flüssigkeit F aus dem Reservoir 12 zu entleeren. Die längliche Öffnung 28 erstreckt sich in einer Querrichtung zur Strömungsrichtung des Strömungskanals 22. Die Reservoirwände 32 sind in einer Betriebsstellung im Bereich der länglichen Öffnung 28 schräg nach oben zu dem Einlass 16 geneigt, wodurch die Flüssigkeit F mithilfe der Schwerkraft einfließen kann.

Die in Fig. 4 und Fig. 5 dargestellte Trenneinheit 20 umfasst eine Trennlamelle 24 zum Ableiten der Flüssigkeit F in das Reservoir 12. Die Trennlamelle 24 ist zu einer durch den Strömungskanal 22 definierten Strömungsrichtung geneigt ausgebildet, um die Flüssigkeit F in das Reservoir 12 zuverlässig abzuleiten, sodass die Flüssigkeit F nicht zu dem Auslass 18 gelangt.

Fig. 5 zeigt das Reservoir 12 in dem entnommenen Zustand in einer hochkanten Ausrichtung. Wenn der Nutzer das Reservoir 12 an dem Griff 30 trägt, richtet die Schwerkraft das Reservoir 12 in die hochkante Ausrichtung aus. Die hochkante Ausrichtung hat den Vorteil, dass die Flüssigkeit F sich in einem Bereich des Reservoirs 12 sammelt, der von der länglichen Öffnung 28 bzw. der abgewickelten Ablaufrinne entfernt ist, sodass ein Austreten der Flüssigkeit F aus dem Reservoir 12 verhindert wird.

Das Reservoir 12 und die Trenneinheit 20 sind integral ausgebildet, wobei eine der überlappenden Reservoirwände 32 die Trennlamelle 24 bildet. Das Reservoir 12 hat zur schubladenartigen Entnahme aus dem Gehäuse 14 den Griff 30, wobei die längliche Öffnung 28 derart angeordnet ist, dass bei einem Tragen des Reservoirs 12 an dem Griff 30 keine Flüssigkeit F austritt. Für eine einfache Reinigung eines Inneren des Reservoirs 12 kann das Reservoir 12 beispielsweise dahingehend ausgeführt werden, dass es demontierbar ist oder mit aufklappbaren Reservoirwandabschnitten des Reservoirs 12 versehen ist.

Die Haushaltsgerätevorrichtung 10 weist ferner ein Flüssigkeitsstandmessmittel 34 auf, das einen Flüssigkeitsstand FS der im Reservoir 12 aufgenommen Flüssigkeit F erfassen kann. Das Flüssigkeitsstandmessmittel 34 ist als Wasserkontaktsensor gebildet und in dem Reservoir 12 angeordnet. Das Flüssigkeitsstandmessmittel 34 kann beliebige physikalisch Verfahren verwenden, um den Flüssigkeitsstand FS zu ermitteln. Das Flüssigkeitsstandmessmittel 34 erfasst im Betriebszustand den Flüssigkeitsstand FS kontinuierlich.

Das in Fig. 4 und Fig. 5 dargestellte Flüssigkeitsstandmessmittel 34 erfasst den Flüssigkeitsstand FS beispielhaft durch eine kapazitive Messung. Bei der kapazitiven Messung wird die gegenüber Gasen oder Luft unterschiedliche Dielektrizitätkonstante oder Leitfähigkeit der Flüssigkeit F ausgenutzt. Beispielsweise misst das Flüssigkeitsstandmessmittel 34 durch Bildung eines elektrischen Kondensators mit einer im Inneren des Reservoirs 12 befindlichen Sonde und eines elektrisch leitenden Reservoirwandabschnitts des Reservoirs 12. Das Flüssigkeitsstandmessmittel 34 ist batteriebetrieben und autonom betreibbar ausgestaltet. Der mit dem Flüssigkeitsstandmessmittel 34 erfasste Flüssigkeitsstand FS kann an einen Nutzer ausgegeben werden, um diesen zu informieren, ob das Reservoir 12 zu entleeren ist.

Das Flüssigkeitsstandmessmittel 34 kann beispielsweise ferner dahingehend ausgeführt werden, dass der Nutzer über eine visuelle Anzeige, beispielsweise mittels Leuchten, über den Flüssigkeitsstand FS informiert wird. Zusätzlich können auch akustische Signale verwendet werden, um den Nutzer auf einen Bedarf einer Entleerung des Reservoirs 12 aufmerksam zu machen.

### Bezugszeichen

- 10: Haushaltsgerätevorrichtung
- 12: Reservoir
- 13: Verrohrung
- 14: Gehäuse
- 16: Einlass
- 17: gekrümmter Kanalabschnitt
- 18: Auslass
- 20: Trenneinheit
- 22: Strömungskanal
- 24: Trennlamelle
- 26: Gitterabschnitt
- 28: längliche Öffnung
- 30: Griff
- 32: Reservoirwände
- 34: Flüssigkeitsstandmessmittel
- 36: Reservoirboden
- 38: Rippen
- 50: Dunstabzug
- 51: Ansaugöffnung
- 52: Kochfeld
- 53: Kochfeldplatte
- 54: Haushaltsgerätesystem
- 56: Küchenmöbel
- 58: Sockelbereich
- S: Wrasen
- F: Flüssigkeit
- FS: Flüssigkeitsstand

## Patentansprüche

1. Haushaltsgerätevorrichtung (10) zu einem Auffangen von Flüssigkeit (F) aus einem Dunstabzug (50), mit einem Reservoir (12), welches zu einer Anordnung unterhalb des Dunstabzugs (50) und unterhalb eines Kochfelds (52) sowie zum Auffangen und zu einer Lagerung der Flüssigkeit (F) eingerichtet ist.

2. Haushaltsgerätevorrichtung (10) nach Anspruch 1, **dadurch gekennzeichnet, dass** das Reservoir (12) zu einer Einbringung in ein Küchenmöbel, vorzugsweise in einen Sockelbereich (58) des Küchenmöbels (56), eingerichtet ist.

3. Haushaltsgerätevorrichtung (10) nach Anspruch 1 oder 2, **gekennzeichnet durch** ein Gehäuse (14), in welches das Reservoir (12), vorzugsweise schubladenartig, einbringbar ist.

4. Haushaltsgerätevorrichtung (10) nach Anspruch 3, **dadurch gekennzeichnet, dass** das Gehäuse (14) einen Einlass (16) zu einer Aufnahme einer die Flüssigkeit umfassenden Fluidströmung (S, F) aus dem Dunstabzug und einen Auslass (18) zur Abgabe zumindest eines Teils der Fluidströmung (S) an eine Umgebung aufweist.

5. Haushaltsgerätevorrichtung (10) nach Anspruch 4, **gekennzeichnet durch** eine Trenneinheit (20), welche in dem Gehäuse (14) angeordnet und dazu eingerichtet ist, die Flüssigkeit (F) von der Fluidströmung (S, F) in das Reservoir (12) zu trennen.

6. Haushaltsgerätevorrichtung (10) nach Anspruch 4 oder 5, **dadurch gekennzeichnet, dass** das Gehäuse (14) einen Strömungskanal (22) ausbildet, welcher sich von dem Einlass (16) zu dem Auslass (18) erstreckt, und das Reservoir (12) unter dem Strömungskanal (22) angeordnet ist, wobei der Strömungskanal (22) vorzugsweise zumindest im Wesentlichen horizontal ausgerichtet ist.

7. Haushaltsgerätevorrichtung (10) nach Anspruch 6, **dadurch gekennzeichnet, dass** die Trenneinheit (20) eine Trennlamelle (24) zum Ableiten der Flüssigkeit (F) in das Reservoir (16) aufweist.

8. Haushaltsgerätevorrichtung (10) nach einem der Ansprüche 5 bis 7, **dadurch gekennzeichnet, dass** die Trenneinheit (20) einen Gitterabschnitt (26) zum Trennen der Flüssigkeit (F) aufweist.

9. Haushaltsgerätevorrichtung (10) nach einem der vorhergehenden Ansprüche, **dadurch gekennzeichnet, dass** das Reservoir (12) eine längliche Öffnung (28) zur Aufnahme der Flüssigkeit (F) aufweist.

10. Haushaltsgerätevorrichtung (10) nach Anspruch 9, **dadurch gekennzeichnet, dass** die längliche Öffnung (28) durch teilweise überlappende Reservoirwände (32) des Reservoirs (12) begrenzt ist.

11. Haushaltsgerätevorrichtung (10) nach einem der Ansprüche 5 bis 10, **dadurch gekennzeichnet, dass** das Reservoir (12) und die Trenneinheit (20) integral ausgebildet sind, wobei vorzugsweise eine der überlappenden Reservoirwände (32) die Trennlamelle (24) bildet.

12. Haushaltsgerätevorrichtung (10) nach einem der vorhergehenden Ansprüche, **gekennzeichnet durch** ein Flüssigkeitsstandmessmittel (34) zu einem Ermitteln eines Flüssigkeitsstands (FS) im Reservoir (12).

13. Haushaltsgerätesystem (54) mit einer Haushaltsgerätevorrichtung (10) nach einem der vorhergehenden Ansprüche und mit dem Dunstabzug (50), welcher oberhalb des Reservoirs (12) angeordnet ist und welcher einen Abluftausgang aufweist, der strömungstechnisch mit dem Reservoir (12) verbunden ist.

14. Haushaltsgerätesystem (54) nach Anspruch 13, **gekennzeichnet durch** das Kochfeld (52), welches oberhalb des Reservoirs (12) angeordnet ist und welches den Dunstabzug (50) aufweist.
